# FASCICULE DE BREVET EUROPEEN

(11) **EP 0 115 740 B1**
(45) Date de publication et mention de la délivrance du brevet: **26.03.1986**
(21) Numéro de dépôt: 83810041.0
(22) Date de dépôt: 02.02.1983
(51) Int. Cl.: A44C 5/24

(54) **Fermoir dépliant pour bracelet**
Faltverschluss für Armbänder
Foldable fastener for a bracelet

(43) Date de publication de la demande: 15.08.1984
(73) Titulaire: CORNU & CIE SA, CH-2301 La-Chaux-de-Fonds (CH)
(72) Inventeur: Favre, Jacques, CH-2300 La Chaux-de-Fonds (CH)
(74) Mandataire: Steiner, Martin

## Description

La présente invention concerne un fermoir dépliant pour bracelet avec une partie centrale à longerons comportant à chacune de ses extrémités un dépliant susceptible d'être rabattu sur et rendu solidaire de ladite partie centrale.

On connaît déjà un fermoir de ce type (par exemple décrit dans US-A-1 839 788) dans lequel, en position rabattue, les dépliants en forme de pièces massives de section rectangulaire sont rendus solidaires de la partie centrale à longerons par serrage à cran de leur extrémité libre sur des traverses disposées entre les longerons. Cependant, la sécurité de fermeture d'un tel dispositif laisse à désirer par le fait qu'il est relativement facile de dégager les extrémités libres des dépliants des traverses sur lesquelles elles serrent à cran. En outre, le serrage à cran nécessite une épaisseur de matière relativement grande des dépliants ne permettant pas la réalisation d'un fermoir mince.

Le document FR-E-41 138 décrit aussi un fermoir de ce même type et dans lequel sont prévues des saillies de chaque côté des bras dépliants, ces saillies s'engageant dans des logements prévus dans les faces latérales intérieures des échancrures. Toutefois l'élasticité nécessaire à la fermeture à cran est donnée par des lumières longitudinales réalisées dans la section des longerons de l'élément de liaison est insuffisante pour permettre de prévoir des saillies et des logements d'une longueur suffisante pour assurer la fiabilité et la sécurité de fermeture du fermoir et aussi diminuer l'usure des parties de la fermeture à cran.

Le but de la présente invention est donc de réaliser un fermoir pour bracelet, notamment de montre, présentant une sécurité de fermeture élevée et susceptible d'être réalisé en version mince.

Pour atteindre ce but, le fermoir selon l'invention est réalisé comme défini dans les revendications.

Par le fait que les dépliants sont formés de lames dont le bord extérieur profilé s'emboîte à cran dans le bord intérieur de profil complémentaire des longerons, la sécurité de la fermeture est augmentée et le fermoir peut être réalisé en version mince.

L'invention va être décrite ci-après, à titre d'exemple et à l'aide du dessin dans lequel :
La figure 1 est une vue latérale du fermoir ;
La figure 2 est une vue en plan du fermoir de la figure 1 ;
La figure 3 est une vue en coupe selon la ligne III-III de la figure 1 ;
La figure 4 est une vue en coupe selon la ligne IV-IV de la figure 1 ;
La figure 5 est une vue en plan d'une deuxième forme d'exécution du fermoir ;
La figure 6 est une vue en perspective d'une troisième forme d'exécution du fermoir, et
La figure 7 est une coupe transversale du fermoir de la figure 6 en position rabattue.

Comme indiqué dans les figures 1 et 2, le fermoir se compose d'une partie centrale 1 à longerons 2 et 3 assemblés en leur milieu par une traverse 4. A chaque extrémité de la partie centrale 1 est monté un dépliant 5 qui, dans une première forme d'exécution de l'invention est formé de deux lames parallèles 6 et 7 assemblées chacune de manière rotative aux longerons 2 et 3 par une charnière 9 autour d'un axe 8 serti dans les longerons. Les lames 6 et 7 sont écartées l'une de l'autre par un ressort 10 représenté en figure 4 et monté autour de l'axe 8 dans les charnières 9. A l'extrémité libre opposée, les lames 6 et 7 sont soudées à des cylindres à ressort 11 et 12 représentés en figure 3. Les cylindres 11 et 12, portant chacun une barrette 14, s'emboîtent l'un dans l'autre et sont écartés l'un de l'autre avec les barrettes 14 par un ressort 13 monté à l'intérieur des cylindres, autour des barrettes. Ces dernières permettent le montage d'un brin du bracelet (non représenté).

La figure 3 montre que le bord extérieur des lames 6 et 7 comporte un profil P1, formé par exemple de l'intersection de deux plans inclinés et que les longerons 2 et 3 comportent dans leur bord intérieur un profil P2 de forme complémentaire. Les profils P1 et P2 peuvent être prévus sur toute la longueur des lames et des longerons ou sur une partie seulement de cette longueur.

Lorsque le bracelet est ouvert, les dépliants 5 sont écartés vers l'extérieur et les lames 6 et 7 sont écartées l'une de l'autre par les ressorts 10 et 13. En rabattant les dépliants sur la partie centrale 1 pour fermer le bracelet et en exerçant une pression sur ces dépliants, les profils P1 et P2 s'interpénètrent contre l'action des ressorts, ce qui produit un rapprochement mutuel des lames 6 et 7 dont le profil P1 vient alors s'insérer dans le profil complémentaire P2 des longerons. Les lames et les longerons sont alors maintenus emboîtés par l'action des ressorts. Ceci assure, à l'état fermé, une fixation à cran des lames avec les longerons. Pour ouvrir le bracelet, il suffit de dégager les dépliants en les retirant vers l'extérieur contre la force des ressorts.

Ce qui précède montre que le fermoir selon l'invention peut être réalisé en exécution mince par le fait que la fixation à cran est produite à l'aide de profils compris dans l'épaisseur des lames et des longerons du fermoir. La sécurité de la fixation est d'autant plus élevée que les profils P1 et P2 s'étendent sur une plus grande longueur dans les lames et les longerons. La fiabilité du fermoir est augmentée par le fait que les ressorts 10 et 13 ne sont que très faiblement sollicités. Il n'existe donc pratiquement pas de risque de destruction des ressorts par une fatigue répétée. Par le fait que l'effet de fixation à cran se manifeste sur une longueur notable des profils P1 et P2, l'effet de l'usure des arêtes de ces profils est beaucoup moins important que dans le cas d'une fixation à cran en un seul point.

Dans la première forme d'exécution décrite ci- dessus, le ressort 10 des charnières 9 n'est pas absolument nécessaire et il peut sans autre être éliminé. Il est d'autre part évident que les profils complémentaires P1 et P2 peuvent être inter- changés, le profil P1 étant alors prévu sur les longerons 2 et 3 et le profil P2 sur les lames 6 et 7. De même, toute autre paire de profils complémentaires appropriés peut être utilisée.

La figure 5 montre une deuxième forme d'exécution du fermoir selon l'invention dans laquelle les lames 15 et 16 des dépliants, analogues aux lames 6 et 7 de la première forme d'exécution sont raccordées à une base commune 18 pour former les branches d'une pièce élastique en forme de diapason. Dans ce cas, la charnière 17 permettant la rotation des dépliants 5 autour de l'axe 8 est d'une seule pièce et ne comporte aucun ressort. Les cylindres 11 et 12 ne comportent également aucun ressort et, lors de la fermeture du bracelet, la pression exercée sur les dépliants rabattus sur la partie centrale 1 permet l'interpénétration des profils P1 et P2 contre l'élasticité des branches du diapason, la fixation à cran des branches 15 et 16 avec les longerons 2 et 3 étant assurée, à l'état fermé, par l'élasticité des branches du diapason. Dans la forme d'exécution de la figure 5, les profils P2 sont prévus de préférence sur une certaine longueur des longerons, adjacente à la traverse centrale 4 et les profils P1 des lames 15 et 16 du diapason sur une partie correspondante de longueur au moins égale ou de préférence supérieure à celle des profils P2.

Cette deuxième forme d'exécution est donc de conception passablement plus simple que celle de la première forme d'exécution. Elle ne comporte aucun ressort ce qui la rend encore plus fiable. Elle offre en outre l'avantage de permettre le dosage précis de la pression de la fixation à cran.

Les figures 6 et 7 montrent une troisième forme d'exécution du fermoir selon l'invention dans laquelle les dépliants sont formés chacun d'une seule lame pleine 19 fixée à la charnière 17 pour permettre leur rotation autour de l'axe 8. L'autre extrémité de la lame 19 est fixée à un cylindre 20 porteur de deux barrettes 14 permettant la fixation d'un brin du bracelet (non représenté). Dans la forme d'exécution des figures 6 et 7, les profils P2 sont prévus sur une certaine longueur des bords intérieurs des longerons 2 et 3, eux-mêmes élastiques, à égale distance entre la travere centrale 4 et les extrémités des longerons. Les profils P1 de la lame 19 sont situés sur une partie centrale correspondante des bords de cette lame et leur longueur est au moins égale ou supérieure à celle des profils P2. Lors de la fermeture du bracelet, les dépliants sont rabattus sur la partie centrale 1 et une pression exercée sur ces dépliants force les profils P1 et P2 à s'engager à cran contre l'élasticité des moitiés de longerons à partir de la traverse centrale 4.

Ce qui précède montre que la troisième forme d'exécution de l'invention est de conception très simple. En particulier, elle permet la réalisation d'un fermoir en version économique et elle offre comme avantage principal de supprimer le fraisage nécessaire à la séparation des lames 15 et 16 du diapason de la figure 5, fraisage qui est source de difficultés d'usinage lorsqu'il est réalisé par exemple dans une pièce en acier inoxydable.

## Revendications

1. Fermoir dépliant pour bracelet avec un support rigide (1) à longerons (2, 3) comportant à chacune de ses extrémités un bras dépliant (5) fixé à une extrémité à un brin du bracelet et susceptible d'être rabattu sur et rendu solidaire dudit support, caractérisé par le fait que chaque bras dépliant (5) est pourvu sur ses faces latérales extérieures d'un profil (P1) de longueur égale à au moins la moitié de la longueur du bras dépliant (5), ledit profil (P1) s'engageant, en position rabattue du bras dépliant, dans un profil (P2) de forme complémentaire et de longueur correspondante prévu sur les faces latérales intérieures des longerons (2, 3), les bras dépliants (5) comportant des moyens élastiques réglables pour assurer une fixation à cran des bras dépliants (5) au support rigide (1).

2. Fermoir selon la revendication 1, caractérisé par le fait que chaque bras dépliant comprend deux lames (6, 7) disposées côte à côte, chacune desdites lames (6, 7) étant assemblée à l'extrémité dudit support rigide (1) par une charnière (9) mobile en rotation autour d'un axe (8).

3. Fermoir selon la revendication 2, caractérisé par le fait que lesdites lames (6, 7) sont écartées l'une de l'autre par un ressort (10) monté dans lesdites charnières (9) autour de l'axe (8).

4. Fermoir selon les revendications 2 ou 3, caractérisé par le fait que lesdites lames (6, 7) sont fixées à leur extrémité libre à des cylindres (11, 12) porteurs d'une barrette (14) permettant la fixation d'un brin du bracelet, lesdits cylindres s'emboîtant l'un dans l'autre et étant écartés l'un de l'autre avec ledites barrettes par un ressort (13) monté à l'intérieur desdits cylindres, autour desdites barrettes (14).

5. Fermoir selon la revendication 4, caractérisé par le fait qu'à l'état rabattu du fermoir, lesdites lames (6, 7) et lesdits longerons (2, 3) sont fixés mutuellement à cran, lesdits profils de forme complémentaire (P1, P2) étant maintenus en interpénétration sous l'action de la pression exercée par au moins un desdits ressorts (13).

6. Fermoir selon la revendication 1, caractérisé par le fait que chaque dépliant comprend deux lames (15, 16) disposées côte à côte, lesdites lames formant les branches d'un diapason monté à l'extrémité du support rigide (1) par une charnière (17), les branches (15, 16) étant fixées à leur extrémité libre à des cylindres (11, 12) porteurs d'une barrette (14) permettant la fixation d'un brin du bracelet, lesdits cylindres s'emboîtant l'un dans l'autre et étant écartés l'un de l'autre avec les barrettes par l'élasticité des branches (15, 16) du diapason,

## Claims

1. Foldable fastener for a bracelet with a stiff support (1) having longitudinal beams (2, 3) and comprising at each of its extremities an articulated arm (5) fastened at one extremity to a strap of the bracelet and capable of being pressed down on said support for being rendered integral thereof, characterized in that each articulated arm (5) is provided on its external lateral sides with a profile (P1) having a length equal to at least half of the length of the articulated arm (5), said profile (P1) engaging, in the pressed down position of the articulated arm, in a profile (P2) of complementary form and of corresponding length provided in the internal lateral sides of the longitudinal beams (2, 3), the articulated arms (5) comprising elastic means operable to be adjusted for ensuring a snap fitting of the articulated arms (5) on the stiff support (1).

2. Fastener according to claim 1, characterized in that each articulated arm comprises two blades (6, 7) arranged side by side, each of said blades (6, 7) being assembled to the extremity of said stiff support (1) by a hinge joint (9) pivoting about a pin (8).

3. Fastener according to claim 2, characterized in that said blades (6, 7) are spaced apart by a spring (10) provided about the pin (8) in said hinge joint (9).

4. Fastener according to claim 2 or 3, characterized in that said blades (6, 7) are assembled at their free end to cylinders (11, 12) having a lug (14) permitting the fastening of a strap of the bracelet, said cylinders engaging mutually and being spaced apart with said lugs by a spring (13) provided about said lugs (14) inside said cylinders.

5. Fastener According to claim 4, characterized in that in the pressed down condition of the fastener, said blades (6, 7) and said longitudinal beams (2, 3) engage mutually by snap fitting, said profiles of complementary form (P1, P2) being held within each other under the action of the pressure exerted by at least one of said springs (13).

6. Fastener according to claim 1, characterized in that each articulated arm comprises two blades (15, 16) arranged side by side, said blades forming the branches of a tuning fork fastened at the extremity of the stiff support (1) by a hinge joint (17), the branches (15, 16) being fastened at their free extremity to cylinders (11, 12) having a lug (14) permitting the fastening of a strap of the bracelet, said cylinders engaging mutually and being spaced apart with the lugs by the elasticity of the branches (15, 16) of the tuning fork.

## Patentansprüche

1. Faltverschluss für Armbänder mit einem starren mit Längsbalken (2, 3) versehenen Träger (1), welcher an jedem seiner Enden einen angelenkten Arm (5) aufweist, welcher mit einem Teil des Armbandes verbunden ist und auf den Träger niedergedrückt und im demselben festgehalten werden kann, dadurch gekennzeichnet, dass jeder angelenkte Arm (5) an seinen äusseren Seitenflächen mit einem Profil (P1) einer Länge, die mindestens die Hälfte derjenigen des angelenkten Armes (5) beträgt, versehen ist, wobei in der niedergedrückten Stellung des angelenkten Armes das Profil (P1) in ein Profil (P2) komplementärer Form und von entsprechender Länge das in den inneren Seitenflächen der Längsbalken (2, 3) vorgesehen ist, eingreift, und wobei die angelenkten Arme (5) elastische, verstellbare Mittel aufweisen um eine Schnappbefestigung der angelenkten Arme (5) mit dem starren Träger (1) zu gewährleisten.

2. Faltverschluss nach Anspruch 1, dadurch gekennzeichnet, dass jeder angelenkte Arm zwei nebeneinander angeordnete Klingen (6, 7) aufweist, wobei jede dieser Klingen (6, 7) am Ende des starren Trägers durch ein Scharnier (9) befestigt ist, welches um einen Stift (8) drehen kann.

3. Faltverschluss nach Anspruch 2, dadurch gekennzeichnet, dass die genannten Klingen (6, 7) durch eine Feder (10) auseinander gehalten sind, welche um den Stift (8) in den Scharnieren (9) montiert ist.

4. Faltverschluss nach Anspruch 2 oder 3, dadurch gekennzeichnet, dass die Klingen (6, 7) an ihren freien Enden mit Zylindern (11, 12), welche einen Steg (14) aufweisen, befestigt sind, um die Befestigung eines Teils des Armbandes zu erlauben, wobei die Zylinder ineinander greifen und mit den Stegen durch eine Feder (13) auseinander gespreizt werden, der um die Stege (14) innerhalb der Zylinder montiert ist.

5. Faltverschluss nach Anspruch 4, dadurch gekennzeichnet, dass in der niedergedrückten Stellung des Faltverschlusses die Klingen (6, 7) und die Längsbalken (2, 3) durch Schnappbefestigung zusammengehalten sind, wobei die Profile komplementärer Form (P1, P2) durch die Wirkung des Druckes mindestens einer der Federn (13) ineinander gehalten sind.

6. Faltverschluss nach Anspruch 1, dadurch gekennzeichnet, dass jeder angelenkte Arm zwei nebeneinander angeordnete Klingen (15, 16) aufweist, welche die Arme einer Stimmgabel bilden, die am Ende des starren Trägers (1) durch ein Scharnier (17) befestigt ist, wobei die Arme (15, 16) an ihren freien Enden mit Zylindern (11, 12) verbunden sind, welche einen Stift, der die Befestigung eines Teils des Armbandes erlaubt, halten, wobei die Zylinder ineinander greifen und mit den Stiften durch die Elastizität der Arme (15, 16) auseinander gespreizt werden.
